# EUROPÄISCHE PATENTANMELDUNG

(11) **EP 1 239 228 A2**
(43) Veröffentlichungstag der Anmeldung: **11.09.2002**
(21) Anmeldenummer: 02004498.8
(22) Anmeldetag: 27.02.2002
(51) Int. Cl.: F24C 15/20

(54) **Dunstabzugshaube**

(30) Priorität: 06.03.2001 DE 10110818
(71) Anmelder: Imperial-Werke oHG, 32257 Bünde (DE)
(72) Erfinder: Baehr, Thomas, 59846 Sundern (DE); Hahn, Uwe, 33332 Gütersloh (DE); Henkenjohann, Michael, 33098 Paderborn (DE); Nolte, Heinz-Gerhard, 59757 Arnsberg (DE); Ricke, Michael, 59757 Arnsberg (DE)
(74) Vertreter: Neisen, Jürgen

(57) **Zusammenfassung**

Die Erfindung betrifft eine Dunstabzugshaube zur Anordnung über einem Kochfeld, mit einem Wrasenschirm und einer im oder am Haubenschirmgehäuse angeordneten Beleuchtungseinrichtung.

Um eine derartige optisch ansprechende Dunstabzugshaube mit einem Haubenschirmgehäuse und einer daran angeordneten Beleuchtungseinrichtung zu schaffen, wobei die Beleuchtungseinrichtung neben einer optimalen Kochfeldbereichsausleuchtung, auch warmes Licht spendet und die Beleuchtung unabhängig von der Benutzung des Ansaugebläses eine angenehme Küchenbeleuchtung ausstrahlt, sind im Haubenschirmgehäuse (2) mindestens ein Beleuchtungskörper (7) als Leuchtquelle und ein diesem Beleuchtungskörper (7) zugeordnetes Lichtleitelement (5) angeordnet, wobei Lichtaustrittsflächen (5.1, 5.2) des Lichtleitelementes (5) in einen Außenbereich des Haubenschirmgehäuses (2) ragen.

## Beschreibung

Die Erfindung betrifft eine Dunstabzugshaube zur Anordnung über einem Kochfeld, mit einem Wrasenschirm und einer im oder am Haubenschirmgehäuse angeordneten Beleuchtungseinrichtung.

Derartige auf dem Markt erhältliche Dunstabzugshauben weisen unterschiedliche Formen der Haubenschirmgehäuse auf. Sie sind außerdem entweder mit dem Kamin an einer Wand festgelegt oder freitragend in einem Raum angeordnet. Die DE 195 04 381 A1 offenbart beispielsweise eine solche Dunstabzugshaube. Am Haubenschirm ist eine Beleuchtungseinrichtung angeordnet, welche sich aus einzelnen in den Eckbereichen des Rechtecks des Haubenschirms angeordneten Lichtquellen zusammensetzt. Dadurch erfolgt zwar eine gute Ausleuchtung des Kochfeldes, aber die einzelnen Lichtquellen bewirken eine kühle Atmosphäre, so dass eine indirekte Küchenbeleuchtung damit nicht erreicht werden kann.

Außerdem sind Dunstabzugshauben allgemein bekannt, bei denen eine Glasplatte als tragendes Element ein optisch ansprechendes Gerät liefert.

Der Erfindung stellt sich somit das Problem, eine optisch ansprechende Dunstabzugshaube der eingangs genannten Art mit einem Haubenschirmgehäuse und einer daran angeordneten Beleuchtungseinrichtung zu schaffen, wobei die Beleuchtungseinrichtung neben einer optimalen Kochfeldbereichsausleuchtung, auch warmes Licht spendet, so dass die Beleuchtung unabhängig von der Benutzung des Ansaugebläses eine angenehme Küchenbeleuchtung ausstrahlt.

Erfindungsgemäß wird dieses Problem durch eine Dunstabzugshaube mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einer optisch sehr ansprechenden Dunstabzugshaube insbesondere darin, dass im Haubenschirmgehäuse mindestens ein Beleuchtungskörper als Leuchtquelle und ein diesem Beleuchtungskörper zugeordnetes Lichtleitelement angeordnet sind. Dabei ragen Lichtaustrittsflächen des Lichtleitelementes in einen Außenbereich des Haubenschirmgehäuses. In einer vorteilhaften Ausgestaltung sind die Lichtaustrittsflächen am Haubenschirmgehäuse als umlaufendes Lichtband und/oder zum Kochfeld weisend ausgebildet. Als besonders vorteilhaft ist es anzusehen, wenn das Lichtleitelement als Profilteil aus transparentem Material ausgebildet ist, wobei der Beleuchtungskörper oberhalb oder unterhalb des Lichtleitelementes angeordnet ist. Das Haubenschirmgehäuse ist aus unterschiedlichen Profilteilen zusammengesetzt, welche wenigstens im Randbereich in Sandwichbauweise in mehreren Ebenen übereinander angeordnet sind. Mindestens eine Ebene ist dabei aus transparentem Material ausgebildet und bildet das Lichtleitelement. Von Vorteil ist es insbesondere, wenn zusätzlich eine weitere Beleuchtungseinrichtung für die direkte Ausleuchtung des Kochfeldes an der Unterseite des Haubenschirmgehäuses angeordnet ist. Diese Beleuchtungseinrichtung besteht vorteilhaft aus mehreren Halogenlampen, die in besonderer Weise zusätzlich gedimmt werden.

Mit dem Lichtleitelement steht vorteilhaft ein Beleuchtungskörper in Verbindung, welcher oberhalb oder unterhalb dieser Ebene angeordnet ist und von den übrigen Profilteilen eingeschlossen ist. In einer vorteilhaften Ausgestaltung ist das Lichtleitelement im Randbereich des Haubenschirmgehäuses zwischen zwei Profilteilen angeordnet, wobei ein Verbindungsblech die beiden Profilteile miteinander verbindet und gleichzeitig das Lichtleitelement eingeklemmt. Dadurch wird zwischen zwei Ebenen, vorzugsweise aus Edelstahl, eine indirekte Beleuchtung geschaffen, die der Dunstabzugshaube ein edles Aussehen verleiht. In einer weiteren vorteilhaften Ausgestaltung bildet eine Glasplatte die Ebene aus transparentem Material. Von besonderem Vorteil sowohl für den konstruktiven Aufbau als auch für das Erscheinungsbild der Dunstabzugshaube erweist es sich, wenn das Verbindungsblech eine Vertiefung aufweist, in welcher Beleuchtungskörper angeordnet sind. Ein Einsatz von mehreren auf mindestens einer Platine angeordneten LED als Beleuchtungskörper und eine senkrechte und/oder waagerechte Anordnung der Platine in der Vertiefung hat den Vorteil, dass der Beleuchtungskörper selbst durch das Glas nicht gesehen werden kann. Da LED mit farblich unterschiedlichen Lichttönen erhältlich sind, kann je nach Wunsch ein warmes Licht oder beispielsweise auch grünes oder blaues Licht für die indirekte Beleuchtung gewählt werden. Dadurch ist eine Anpassung an Küchenmöbelfronten oder wechselnden Geschmack möglich. Entweder kann man LED wählen, die unterschiedliche Farben abgeben oder mit wenigen Handgriffen sind die Platinen austauschbar Es ist ebenfalls möglich, eine Farbfolie mit unterschiedlichen Farben vor den Beleuchtungskörpern einzusetzen, die drehbar angeordnet ist. Die indirekte Küchenbeleuchtung bewirkt eine wohnliche Atmosphäre.

Ein Ausführungsbeispiel der Erfindung ist in den Zeichnungen rein schematisch dargestellt und wird nachfolgend näher beschrieben. Es zeigen
- Figur 1: Frontansicht einer Dunstabzugshaube
- Figur 2: Ausschnitt aus einem Seitenbereich

Die Figur 1 zeigt eine Frontansicht einer als Wandhaube ausgebildeten Dunstabzugshaube (1) mit einem Kamin (3) und einem Haubenschirmgehäuse (2), wobei vor dem Ansaugbereich ein Filter (8) angeordnet ist. Das Haubenschirmgehäuse (2) ist aus mehreren unterschiedlich ausgebildeten Profilteilen (4, 5, 6) zusammengesetzt, die in mehreren Ebenen (I, II, III) liegen. Dabei nehmen das Profilteil (4) die Ebene (I), das die Ebene (II) und das Profilteil (6) die Ebene (III) ein. Wenigstens im Randbereich sind mehrere Ebenen (I, II, III) in Sandwichbauweise übereinander angeordnet und mindestens ein Profilteil als Lichtleitelement (5) aus transparentem Material ausgebildet. Im Haubenschirmgehäuse (2) sind mindestens ein Beleuchtungskörper (7) als Leuchtquelle und ein diesem Beleuchtungskörper (7) zugeordnetes Lichtleitelement (5) angeordnet, wobei Lichtaustrittsflächen (5.1, 5.2) des Lichtleitelementes (5) in einen Außenbereich des Haubenschirmgehäuses (2) ragen. Dabei ist in diesem Beispiel das transparente Lichtleitelement (5) in der Mitte zwischen zwei Profilteilen (4, 6) aus hochwertigem Material, vorzugsweise Edelstahl, angeordnet. Es können außerdem noch weitere Ebenen dazu kommen, wenn das Haubenschirmgehäuse (2) kompakter wirken soll. Außerdem sind natürlich auch mehrere transparente Ebenen einzufügen oder das transparente Profilteil in der unteren Ebene (III) anzuordnen. Eine sehr schöne indirekte Beleuchtung erhält man, wenn mindestens ein Beleuchtungskörper (7) über dem Lichtleitelement (5) aus transparentem Material angeordnet und von den Profilteilen (4, 6) wenigstens teilweise eingeschlossen ist. An einem der Profilteile (4, 6) ist eine Bedienblende (12) mit Bedien- (12.1) und Anzeigeelementen (12.2) angeordnet. Um durch die indirekte Küchenbeleuchtung eine wohnliche Atmosphäre zu erreichen, können LED (7) gewählt werden, die unterschiedliche Farben abgeben oder mit wenigen Handgriffen sind Platinen (11) mit andersfarbigen LED (7) einsetzbar. Es ist ebenfalls möglich, eine Farbfolie mit unterschiedlichen Farben vor den Beleuchtungskörpern (7) einzusetzen, die drehbar angeordnet ist und wunschgemäß die Farben an den Lichtaustrittsflächen (5.1, 5.2) ändert.

In der Figur 2 ist ein Ausschnitt aus einem Seitenbereich des Haubenschirmgehäuses (2) dargestellt. Andeutungsweise ist unterhalb der Ansaugöffnung ein Filterelement (8) abgebildet, um dadurch etwa auf die Mitte eines Haubenschirmgehäuses (2) hinzuweisen. In der oberen Ebene (I) ist ein Profilteil (4) angeordnet, welches an seiner Unterseite ein Verbindungsstück (4.1) aufweist, an dem eine lösbare Verbindung mit dem Verbindungsblech (9) erfolgt. Auch am Profilteil (6) ist ein Verbindungsstück (6.1) zum Verbindungsblech (9) angeordnet. Außerdem ist am Profilteil (6) auch ein Verbindungsstück (6.2) zur Verbindung mit dem Kamin (3) oder einem weiteren Profilteil angearbeitet. Damit verbindet das Verbindungsblech (9) die beiden Profilteile (4, 6) vorzugsweise lösbar miteinander und klemmt gleichzeitig das Lichtleitelement (5) dazwischen fest. Das Lichtleitelement (5) weist also nicht selbst Verbindungsstücke oder besondere Vorrichtungen zum Festlegen auf. Durch die seitlichen Abschrägungen an allen Profilteilen (4, 5, 6) erhält das Haubenschirmgehäuse (2) und damit die gesamte Dunstabzugshaube ein ansprechendes Design. Mindestens ein Beleuchtungskörper (7) ist dabei über oder unter dem Lichtleitelement (5) angeordnet. Andere Beleuchtungskörper zur Ausleuchtung des Kochfeldes befinden sich an der Unterseite der Dunstabzugshaube. Das Verbindungsblech (9) ist mit einer Vertiefung (10) ausgestattet, in welcher Beleuchtungskörper (7) angeordnet sind. Als Beleuchtungskörper (7) sind mehrere auf mindestens einer Platine (11) angeordnete LED einsetzbar. Die Platinen (11) sind in der Vertiefung (10) senkrecht und/oder waagerecht angeordnet. Sie strahlen gegen das transparente Lichtleitelement (5) und vermitteln eine angenehme Beleuchtung, welche die Küche auch beleuchten kann, wenn das Ansauggebläse nicht eingeschaltet ist.

## Patentansprüche

1. Dunstabzugshaube zur Anordnung über einem Kochfeld, mit einem Wrasenschirm und einer im oder am Haubenschirmgehäuse angeordneten Beleuchtungseinrichtung,
**dadurch gekennzeichnet,**
**dass** im Haubenschirmgehäuse (2) mindestens ein Beleuchtungskörper (7) als Leuchtquelle und ein diesem Beleuchtungskörper (7) zugeordnetes Lichtleitelement (5) angeordnet sind, wobei Lichtaustrittsflächen (5.1, 5.2) des Lichtleitelementes (5) in einen Außenbereich des Haubenschirmgehäuses (2) ragen.

2. Dunstabzugshaube nach Anspruch 1
**dadurch gekennzeichnet,**
**dass** die Lichtaustrittsflächen (5.1, 5.2) am Haubenschirmgehäuse (2) als umlaufendes Lichtband und/oder zum Kochfeld weisend ausgebildet sind.

3. Dunstabzugshaube nach Anspruch 1 oder 2
**dadurch gekennzeichnet,**
**dass** das Lichtleitelement (5) als Profilteil aus transparentem Material ausgebildet ist, wobei der Beleuchtungskörper (7) oberhalb oder unterhalb des Lichtleitelementes (5) und/oder eine weitere Beleuchtungseinrichtung für eine Ausleuchtung des Kochfeldes an der Unterseite des Haubenschirmgehäuses (2) angeordnet ist und
**dass** das Haubenschirmgehäuse (2) aus unterschiedlichen Profilteilen (4, 5, 6) zusammengesetzt ist, welche wenigstens im Randbereich in Sandwichbauweise in mehreren Ebenen (I, II, III) übereinander angeordnet sind.

4. Dunstabzugshaube nach mindestens einem der Ansprüche 1 bis 3
**dadurch gekennzeichnet,**
**dass** das Lichtleitelement (5) im Randbereich als Zwischenlage zwischen zwei Profilteilen (4, 6) des Haubenschirmgehäuses (2) angeordnet ist und von diesen wenigstens teilweise eingeschlossen ist und
**dass** ein Verbindungsblech (9) die Profilteile (4, 6) lösbar miteinander verbindet und das Lichtleitelement (5) zwischen den Profilteilen (4, 6) einklemmt.

5. Dunstabzugshaube nach mindestens einem der Ansprüche 1 bis 4
**dadurch gekennzeichnet,**
**dass** das Lichtleitelement (5) als Glasplatte ausgebildet ist und
**dass** das Verbindungsblech (9) eine Vertiefung (10) aufweist, in welcher der Beleuchtungskörper (7) angeordnet ist.

6. Dunstabzugshaube nach mindestens einem der Ansprüche 1 bis 5
**dadurch gekennzeichnet,**
**dass** der Beleuchtungskörper (7) mehrere auf mindestens einer Platine (11) angeordnete LED aufweist, wobei die Platinen (11) in der Vertiefung (10) senkrecht und/oder waagerecht angeordnet sind.
